# EUROPÄISCHE PATENTSCHRIFT

(11) **EP 0 712 801 B1**
(45) Veröffentlichungstag und Bekanntmachung des Hinweises auf die Patenterteilung: **02.05.2001**
(21) Anmeldenummer: 95117576.9
(22) Anmeldetag: 08.11.1995
(51) Int. Cl.: B65H 19/18, B65H 26/00

(54) **Zweirichtungsschwenkrahmen einer Papierrollenwechseleinrichtung**
Bidirectional pivoting frame of a paper roll changing apparatus
Châssis pivotant bidirectionnellement d'un dispositif de changement de rouleaux de papier

(30) Priorität: 18.11.1994 DE 4441142
(43) Veröffentlichungstag der Anmeldung: 22.05.1996
(73) Patentinhaber: Koenig & Bauer Aktiengesellschaft, 97080 Würzburg (DE)
(72) Erfinder: Bierbaum, Günter Johannes, D-97265 Hettstadt (DE); Röder, Klaus Walter, D-97074 Würzburg (DE)

(56) Entgegenhaltungen:
- DE-A- 2 259 734
- FR-A- 2 587 982
- US-A- 1 904 536

## Beschreibung

Die Erfindung betrifft einen Zweirichtungsschwenkrahmen einer Papierrollenwechseleinrichtung entsprechend dem Oberbegriff des Anspruches 1.

Durch die DE 22 59 734 C2 ist eine Vorrichtung zum Verbinden einer laufenden Papierbahn mit dem Ende einer Vorratsrolle bekannt. Beim Verbinden der beiden Bahnen wird die Bahn von der auslaufenden Rolle mittels einer von zwei jeweils in Nähe der Enden eines Zweirichtungsschwenkrahmens gelagerten Andrückwalze an die Vorratsrolle angedrückt. Je nachdem, ob eine auf der rechten oder eine auf der linken Seite der Papierrollenwechselvorrichtung befindliche neue Vorratsrolle mit der Bahn einer auslaufenden Vorratsrolle verbunden werden soll, schwenkt der Zweirichtungsschwenkrahmen um die Achse der ersten oder um die Achse der zweiten Andrückwalze. Die Lagerung des Zweirichtungsschwenkrahmens erfolgt mittels im Seitengestell angeordneter, pneumatisch betätigbarer stiftförmiger Riegel, welche in Bohrungen des Zweirichtungsschwenkrahmens eingreifen.

Nachteilig bei diesem Zweirichtungsschwenkrahmen ist, daß es bei einer Fehlfunktion der Steuerung der pneumatisch arretierbaren Lagerungen des Zweirichtungsschwenkrahmens zum beidendigen Lösen der alternativen Lagerungen des Schwenkrahmens kommen kann, was zu erheblichen Maschinenstörungen führen könnte.

Die US 19 04 536 A beschreibt einen Zweirichtungsschwenkrahmen einer Rollenwechseleinrichtung mit Walzen, die wahlweise um zwei Achsen schwenkbar sind.

Der Erfindung liegt die Aufgabe zugrunde, einen Zweirichtungsschwenkrahmen für eine Papierrollenwechseleinrichtung zu schaffen. Erfindungsgemäß wird diese Aufgabe durch die Merkmale des kennzeichnenden Teils des Anspruches 1 gelöst.

Durch die Erfindung können beispielsweise folgende Vorteile erzielt werden: Durch den Zweirichtungsschwenkrahmen mit einer dazugehörigen einfach wirkenden Verriegelungsvorrichtung zum mechanischen Verriegeln des die zwei Andrückwalzen tragenden Zweirichtungsschwenkrahmens ist während eines Betriebszustandes stets gesichert, daß der Zweirichtungsschwenkrahmen einendig im Seitengestell gelagert ist, so daß Maschinenschäden vermieden und die Betriebssicherheit erhöht werden.

Die Erfindung wird nachfolgend an einem Ausführungsbeispiel näher erläutert. Die zugehörigen Zeichnungen zeigen in
- Fig. 1: eine Vorderansicht eines Zweirichtungsschwenkrahmens mit einer erfindungsgemäßen Verriegelungsvorrichtung während des Andrückens einer zu Ende gehenden Papierbahn an eine Links gelagerte Papiervorratsrolle (Arbeitsstellung links),
- Fig. 2: eine Vorderansicht entsprechend Fig. 1, jedoch beim Andrücken einer zu Ende gehenden Papierbahn an eine rechts gelagerte Papiervorratsrolle (Arbeitsstellung rechts),
- Fig. 3: eine Draufsicht auf einen Zweirichtungsschwenkrahmen im Ruhezustand, ohne Messerwalze, Antriebe, Papierrollen bzw. -bahnen,
- Fig. 4: eine Ansicht A nach Fig. 3.

Ein Zweirichtungsschwenkrahmen 1 besteht aus zwei gegenüber angeordneten Seitenteilen 2; 3. Zwei Traversen 4; 6 verbinden beide Seitenteile 2; 3, in deren beiden Enden 7; 8 Andrückwalzen 9; 11 gelagert sind, wie durch die DE 42 18 825 A1 bekannt. Die Andrückwalzen 9; 11 können verschwenkbar ausgebildet und mit Messerwalzen 12; 13 kombiniert sein (nicht in Fig. 3 gezeigt). Der Zweirichtungsschwenkrahmen 1 ist mittels zweier synchron betätigbarer Arbeitszylinder, z. B. Pneumatikzylinder 14; 16 sowohl im Uhrzeigersinn als auch entgegen dem Uhrzeigersinn schwenkbar. Die Pneumatikzylinder 14; 16 sind jeweils an einem Seitengestell 17; 18 der Maschine schwenkbar gelagert und die Kolbenstangenenden der Pneumatikzylinder 14; 16 sind jeweils mittig mit den Seitenteilen 2; 3 verbunden. Weiterhin sind mit jedem Seitenteil 2; 3 in Richtung Seitengestell 17; 18 weisende Schwenkzapfen 21; 22; 23; 24 verbunden. Die Traversen 4; 6 können an ihren durch die Seitenteile 2; 3 hindurchragenden Enden derartige Schwenkzapfen 21 bis 24 aufweisen. Die Schwenkzapfen 21 bis 24 greifen formschlüssig in in den Seitengestellen 17; 18 befindliche Führungen ein. Diese Führungen 26 bis 29 sind als sich in vertikaler Richtung erstreckende, nach unten in Richtung von Papiervorratsrollen 31; 32 offene und oben geschlossene Aussparungen ausgebildet.

Die Führungen 26 bis 29 sind schwenkzapfenbreit und nehmen zeitweise die Schwenkzapfen 21 bis 24 auf. Auf beiden Seitengestellen 17; 18 ist außen jeweils eine Verriegelungseinrichtung 33; 34 angeordnet. Sie besteht aus einer reibschlüssig zwischen seitengestellfest gelagerten Führungsrollen 36; 37; 38; 39; 46; 47; 48; 49 in horizontaler Richtung auf den Führungsrollen 36 bis 39; 46 bis 49 hin- und herverschiebbaren, gegen Verschwenken gesicherten Verriegelungsträgern 41; 42. Die Verriegelungsträger 41; 42 sind jeweils mittels einem am Seitengestell 17; 18 gelagerten, horizontal angeordneten Arbeitszylinder, z. B. Pneumatikzylinder 43; 44 horizontal verschiebbar. Somit werden die in den Führungen 26 bis 29 befindlichen Schwenkzapfen 21 bis 24 mittels der Enden 51; 52; 53; 54 der Verriegelungsträger 41; 42 in ihrer Ruhestellung (Fig. 3 und 4) festgehalten, d. h. die Enden beider Verriegelungsträger 41; 42 befinden sich jeweils unter den Zentren der Schwenkzapfen 21 bis 24 wobei sich die Kolbenstangen der Pneumatikzylinder 43; 44 in einer Mittelstellung befinden. Dabei ist eine aktive Schaltlänge l jedes Verriegelungsträgers 41; 42 größer als der Abstand b der Zentren der Schwenkzapfen 21; 22 oder 23; 24. Die Schwenkzapfen 21; 22 oder 23; 24 liegen jeweils paarweise auf den Verriegelungsträgern 41; 42 auf und können, wie nachfolgend ausgeführt, in einer Arbeitsstellung jeweils eine momentane Schwenkachse 56 oder 57 bilden. Beide momentanen Schwenkachsen 56; 57 weisen ebenfalls einen Abstand b auf.

Soll der Zweirichtungsschwenkrahmen 1 aus seiner Ruhestellung (Fig. 3 und 4) nach links, d. h. im Uhrzeigersinn in eine Arbeitsstellung gebracht werden (Fig. 1), bei welcher eine Laufende Papierbahn 58 von einer rechten abgelaufenen Papiervorratsrolle 32 mit einer linken sich drehenden Papierbahnrolle 31 verbunden wird, so werden folgende Arbeitsschritte ausgeführt: einziehen der Kolbenstange und somit Verkürzen der Hublänge der Pneumatikzylinder 43; 44 aus ihrer Mittelstellung (Fig. 3 und 4) in eine linke Endstellung. Dabei bewegen sich beide Verriegelungsträger 41; 42 in Richtung des ersten Endes 7 des Zweirichtungsschwenkrahmens 1, so daß die am zweiten Ende 8 des Zweirichtungsschwenkrahmens 1 befindlichen Lagerstellen 22; 27 und 24; 29 einer rechten Momentanschwenkachse 57 entriegelt und die am ersten Ende 7 des Zweirichtungsschwenkrahmens 1 befindlichen Lagerstellen 21; 26 und 23; 28 der linken Momentanschwenkachse 56 können dabei gleichzeitig verriegelt werden. Nunmehr kann der Zweirichtungsschwenkrahmen 1 um seine linke Momentanschwenkachse 56 geschwenkt werden, indem die Pneumatikzylinder 14; 16 ihre Kolbenstangen ausfahren (Fig. 1) und somit die zweite Andrückwalze 11 des Zweirichtungsschwenkrahmens 1 das Verbinden der Papierbahnen beider Papierrollen 31; 32 vornimmt.

Durch eine aktive Länge l der Verriegelungsträger 41; 42, welche größer ist als eine Abstand b der Zentren der aufliegenden Schwenkzapfen 21; 22 und 23; 24 ist zwangsweise stets gesichert, daß ein Ausschwenken des Zweirichtungsschwenkrahmens 1 an die Papiervorratsrolle 31 nur erfolgen kann, wenn die Lagerung 21; 26 und 23; 28 einer Schwenkachse 56 gesichert ist

Soll nun der Zweirichtungsschwenkrahmen 1 aus seiner Ruhestellung (Fig. 3 und 4) nach rechts, d. h. entgegen dem Uhrzeigersinn in eine Arbeitsstellung gebracht werden (Fig. 2) bei welcher eine laufende Papierbahn 59 von einer linken abgelaufenen Papiervorratsrolle 31 mit einer rechten sich drehenden Papierbahnrolle 32 verbunden werden soll, so werden analog dem Verfahrensablauf nach Fig. 1 die Verriegelungsträger 41; 42 in Richtung des zweiten Endes 8 des Zweirichtungsschwenkrahmens 1 geschoben, so daß die am zweiten Ende 8 des Zweirichtungsschwenkrahmens 1 befindlichen Lagerstellen 22; 27 und 24; 29 einer rechten Momentanschwenkachse 57 verriegelt und die am ersten Ende 7 des Zweirichtungsschwenkrahmens 1 befindlichen Lagerstellen 21; 26 und 23; 28 der linken Momentanschwenkachse 56 dabei gleichzeitig entriegelt werden. Somit kann ein Anschwenken des Zweirichtungsschwenkrahmens 1 um die rechte Momentanschwenkachse 57 erfolgen, wobei die erste Andrückwalze 9 des Zweirichtungsschwenkrahmens 1 das Verbinden der Papierbahnen beider Papierrollen 31 und 32 vornimmt.

Somit sind die Verriegelungsträger 42; 42 derart gemeinsam verschwenkbar angeordnet, daß das linke Paar von Schwenkzapfen 21; 23 oder das rechte Paar von Schwenkzapfen 22; 24 vollständig freigegeben ist, wenn jeweils gerade das nicht freigegebene rechte Paar von Schwenkzapfen 22; 24 oder das linke Paar von Schwenkzapfen 21; 23 zwangsweise sicher in seiner Führung 27; 29 oder 26; 28 auf dem Verriegelungsträger 41; 42 aufliegt.

Die Führungen 26 bis 29 können die Form eines umgekehrten, d. h. um 180° gedrehten U aufweisen, wobei sich auch beide Schenkel nach außen erweitern können. Das Seitengestell 17; 18 kann auch aus einem Gerüst bestehen, welches auf angedeuteten Stützen 61 (nur in Fig. 1, 2, 3 gezeigt) angeordnet ist. Die Pneumatikzylinder 14; 16; 43; 44 können als doppeltwirkende Arbeitszylinder ausgebildet sein, deren Anschlüsse und Steuerungen nicht dargestellt sind und deren Betätigung von einem nichtdargestellten Maschinenleitstand aus erfolgen kann.

Zum Erzielen einer zusätzlichen Sicherheit der Vorrichtung ist es weiterhin möglich, außen auf den Seitengestellen 17; 18 oberhalb der Führungen 26, 28 bzw. 27, 29 der Schwenkzapfen 21; 23 bzw. 22, 24 jeweils Linearführungen 68; 70 bzw. 69; 71 anzubringen, auf bzw. in welchen Verriegelungsbolzen 62; 64 bzw. 63; 65 (jeweils in Fig. 1, 2 und 4 im Schnitt dargestellt) durch die Kraft von Federn 67 jeweils dann parallel zu den in vertikaler Richtung verlaufenden Längsachsen der Führungen 26; 28 bzw. 27; 29 bewegt werden, wenn das linke Paar von Schwenkzapfen 21; 23 oder das rechte Paar von Schwenkzapfen 22; 24, das heißt die linke Schwenkachse 56 oder die rechte Schwenkachse 57 die Führungen 26; 28 bzw. 27; 29 verläßt. Somit wird ein unbeabsichigtes Betätigen der Pneumatikzylinder 43; 44 verhindert, wodurch die Verriegelungsträger 41; 42 bewegt würden und ein Herauslösen einer sich im Betriebszustand befindlichen Schwenkachse 56 oder 57 ermöglicht würde. Beim Zurückschwenken des Zweirichtungsschwenkrahmens 1 von einer Arbeitsstellung (Fig. 1 und 2) in die Ruhestellung (Fig. 3 und 4) werden die Verriegelungsbolzen 62; 64 bzw. 63; 65 (letztere nicht dargestellt) durch das jeweilige Paar von Schwenkzapfen 21; 23 bzw. 22; 24 gegen die Kraft der jeweiligen Feder 67 parallel zur vertikalen Längsachse jeder Führung 26; 28 bzw. 27; 29 aus ihrer Arbeitsstellung (Fig. 1 rechts, Fig. 2 links) in ihre Ruhestellung (Fig. 4) zurückgedrückt.

### Teileliste

- 1: Zweirichtungsschwenkrahmen
- 2: Seitenteil (1)
- 3: Seitenteil (1)
- 4: Traverse (1)
- 5: -
- 6: Traverse (1)
- 7: Ende, erstes (1)
- 8: Ende zweites (1)
- 9: Andrückwalze, erste (1)
- 10: -
- 11: Andrückwalze, zweite (1)
- 12: Messerwalze (1)
- 13: Messerwalze (1)
- 14: Pneumatikzylinder
- 15: -
- 16: Pneumatikzylinder
- 17: Seitengestell
- 18: Seitengestell
- 19: -
- 20: -
- 21: Schwenkzapfen (2)
- 22: Schwenkzapfen (2)
- 23: Schwenkzapfen (3)
- 24: Schwenkzapfen (3)
- 25: -
- 26: Führung (21)
- 27: Führung (22)
- 28: Führung (23)
- 29: Führung (24)
- 30: -
- 31: Papiervorratsrolle
- 32: Papiervorratsrolle
- 33: Verriegelungseinrichtung (2)
- 34: Verriegelungseinrichtung (3)
- 35: -
- 36: Führungsrolle (17; 2)
- 37: Führungsrolle (17; 2)
- 38: Führungsrolle (17; 2)
- 39: Führungsrolle (17; 2)
- 40: -
- 41: Verriegelungsträger (2; 33)
- 42: Verriegelungsträger (3; 34)
- 43: Pneumatikzylinder
- 44: Pneumatikzylinder
- 45: -
- 46: Führungsrolle (18)
- 47: Führungsrolle (18)
- 48: Führungsrolle (18)
- 49: Führungsrolle (18)
- 50: -
- 51: Ende, erstes (41)
- 52: Ende, zweites (41)
- 53: Ende, erstes (42)
- 54: Ende, zweites (42)
- 55: -
- 56: Schwenkachse, links
- 57: Schwenkachse, rechts
- 58: Papierbahn (32)
- 59: Papierbahn (31)
- 60: -
- 61: Stütze
- 62: Verriegelungsbolzen (26)
- 63: Verriegelungsbolzen (27)
- 64: Verriegelungsbolzen (28)
- 65: Verriegelungsbolzen (29)
- 66: -
- 67: Feder (62 bis 65)
- 68: Linearführung (62)
- 69: Linearführung (63)
- 70: Linearführung (64)
- 71: Linearführung (65)

- b: Abstand Zentren (21, 22; 23, 24)
- l: Länge (41; 42)

## Patentansprüche

1. Zweirichtungsschwenkrahmen einer Papierrollenwechseleinrichtung mit Andrückwalzen (9; 11), die um zwei wählbare Momentanschwenkachsen (56; 57) wahlweise schwenkbar angeordnet sind, und mit Verriegelungseinrichtungen (33; 34) zum Freigeben oder Festlegen der jeweiligen Momentanschwenkachse (56; 57), dadurch gekennzeichnet, daß zusätzliche Verriegelungselemente (62-65, 67, 68-71) zum Sichern der Verriegelungseinrichtung (33 bzw. 34) der jeweils bereits festgelegten Momentanschwenkachse (56 bzw. 57) vorgesehen sind.

2. Zweirichtungsschwenkrahmen nach Anspruch 1, dadurch gekennzeichnet, daß an jedem zwischen Seitengestellen (17; 18) angeordneten Seitenteil (2; 3) zwei Schwenkzapfen (21; 22 und 23; 24) vorgesehen sind, daß gestellfeste, mindestens einseitig offene Führungen (26; 28 oder 27; 29) zur Lagerung der Schwenkzapfen (21; 22 und 23; 24) vorgesehen sind, daß an jedem Seitengestell (17; 18) mindestens ein hin- und herverschiebbarer Verriegelungsträger (41; 42) angeordnet ist, daß die Verriegelungsträger (41; 42) und die Führungen (26; 28 oder 27; 29) wahlweise mit den Schwenkzapfen (21; 22 oder 23; 24) derart zusammenwirken, so daß eine momentane Schwenkachse (56 bzw. 57) gebildet wird, daß eine Länge (l) des Verriegelungsträgers (41; 42) größer ist als ein Abstand (b) der Zentren der jeweils an einer Seite der Seitenteile (2; 3) angeordneten Schwenkzapfen (21; 22 und 23; 24).

3. Zweirichtungsschwenkrahmen nach Anspruch 2, dadurch gekennzeichnet, daß die angeschwenkten Schwenkzapfen (21; 23 oder 22; 24) in einer vertikal nach oben geschlossenen und nach unten geöffneten Führung (26; 28 oder 27; 29) gelagert sind.

4. Zweirichtungsschwenkrahmen nach Anspruch 2, dadurch gekennzeichnet, daß an jedem Seitengestell (17; 18) außen ein horizontal hin- und herverschiebbarer Verriegelungsträger (41; 42) angeordnet ist, daß beide Verriegelungsträger (41; 42) gemeinsam betätigbar sind.

5. Zweirichtungsschwenkrahmen nach Anspruch 2, dadurch gekennzeichnet, daß die Verriegelungsträger (41; 42) gegen Verschwenken gesichert auf seitengestellfesten Führungsrollen (36; 37; 38; 39; 46; 47; 48; 49) aufliegen.

6. Zweirichtungsschwenkrahmen nach Anspruch 2, dadurch gekennzeichnet, daß außen auf dem Seitengestell (17; 18) und oberhalb der Führung (26; 28 bzw. 27; 29) der Schwenkzapfen (21; 23 bzw. 22; 24) für die momentanen Schwenkachsen (56; 57) jeweils eine Linearführung (68; 70 bzw. 69; 71) vorgesehen ist, in welcher ein Verriegelungsbolzen (62; 64 bzw. 63; 65) mittels der Kraft einer Feder (67) parallel zur Längsachse jeder Führung (26; 28 bzw. 27; 29) für die Schwenkzapfen (21; 23 bzw. 22; 24) jeder momentanen Schwenkachse (56; 57) bewegbar ist.

## Claims

1. Bidirectional pivoting frame of a paper reel changing apparatus, having pressure rolls (9; 11) which are arranged such that they can be pivoted alternatively about two selectable instantaneous pivot axes (56; 57), and having locking devices (33; 34) for releasing or fixing the respective instantaneous pivot axis (56; 57), characterized in that additional locking elements (62-65, 67, 68-71) are provided to secure the locking device (33 or 34) of the respectively already fixed instantaneous pivot axis (56 or 57).

2. Bidirectional pivoting frame according to Claim 1, characterized in that on each side part (2; 3), arranged between side frames (17; 18), there are provided two pivot pins (21; 22 and 23; 24), in that guides (26; 28 or 27; 29) which are fixed to the frame and open on at least one side are provided to mount the pivot pins (21; 22 and 23; 24), in that on each side frame (17; 18) there is arranged at least one locking carrier (41; 42) which can be displaced to and fro, in that the guide carriers (41; 42) and the guides (26; 28 or 27; 29) alternatively interact with the pivot pins (21; 22 or 23; 24) in such a way that an instantaneous pivot axis (56 or 57) is formed, in that a length (1) of the locking carrier (41; 42) is greater than a distance (b) between the centres of the pivot pins (21; 22 and 23; 24) respectively arranged on one side of the side parts (2; 3).

3. Bidirectional pivoting frame according to Claim 2, characterized in that the pivoted in pivot pins (21; 23 or 22; 24) are mounted in a guide (26; 28 or 27; 29) which is closed vertically at the top and is open at the bottom.

4. Bidirectional pivoting frame according to Claim 2, characterized in that on the outside of each side frame (17; 18) there is arranged a locking carrier (41; 42) which can be displaced to and fro horizontally, and in that both locking carriers (41; 42) can be operated together.

5. Bidirectional pivoting frame according to Claim 2, characterized in that the locking carriers (41; 42), secured against pivoting, rest on guide rollers (36; 37; 38; 39; 46; 47; 48; 49) fixed to side frames.

6. Bidirectional pivoting frame according to Claim 2, characterized in that on the outside of the side frame (17; 18) and above the guide (26; 28 or 27; 29) of the pivot pins (21; 23 or 22; 24) for the instantaneous pivot axes (56; 57), in each case there is provided a linear guide (68; 70 and 69; 71), in which a locking pin (62; 64 or 63; 65) can be moved, by means of the force of a spring (67), parallel to the longitudinal axis of each guide (26; 28 or 27; 29) for the pivot pins (21; 23 or 22; 24) of each instantaneous pivot axis (56; 57).

## Revendications

1. Châssis pivotant bidirectionnellement d'un dispositif de changement de rouleaux de papier, avec deux rouleaux de pressage (9; 11), disposés de façon à pouvoir pivoter au choix autour de deux axes de pivotement momentanés (56; 57), et avec des dispositifs de verrouillage (33; 34) pour libérer ou bloquer l'axe de pivotement momentané (56; 57) respectif, caractérisé en ce que des éléments de verrouillage supplémentaires (62 à 65, 67, 68 à 71) sont prévus pour assurer le dispositif de verrouillage (33 ou 34) de l'axe de pivotement momentané (56 ou 57) déjà fixé.

2. Châssis pivotant bidirectionnellement selon la revendication 1, caractérisé en ce que sur chaque partie latérale (2; 3) disposée entre les bâtis latéraux (17; 18) sont prévus deux tourillons de pivotement (21; 22 et 23; 24), en ce que dès guidages (26; 28 ou 27; 29) fixés aux bâtis, ouverts au moins sur un côté, sont prévus pour le tourillonnement des tourillons de pivotement (21; 22 et 23; 24), en ce qu'à chaque bâti latéral (17; 18) est disposé au moins un support de verrouillage (41; 42) déplacable dans un sens et dans l'autre, en ce que les supports de verrouillage (41; 42) et les guidages (26; 28 ou 27; 29) coopèrent au choix avec les tourillons de pivotement (21; 22 ou 23; 24), de manière que soit constitué un axe de pivotement momentané (56 et/ou 57), en ce qu'une longueur (1) du support de verrouillage (41; 42) est supérieure à un espacement (b) des centres des tourillons de pivotement (21; 22 et 23; 24) chacun disposés sur un côté des parties latérales (2; 3).

3. Châssis pivotant bidirectionnellement selon la revendication 2, caractérisé en ce que les axes de pivotement (21; 23 et 22; 24) appliqués par pivotement sont montés à rotation dans un guidage (26; 28 ou 27; 29) fermé verticalement vers le haut et ouvert vers le bas.

4. Châssis pivotant bidirectionnellement selon la revendication 2, caractérisé en ce qu'en chaque bâti latéral (17; 18) est disposé extérieurement un support de verrouillage (41; 42) déplacable dans un sens et dans l'autre, en ce que les deux supports de verrouillage (41; 42) sont actionnables conjointement.

5. Châssis pivotant bidirectionnellement selon la revendication 2, caractérisé en ce que les supports de verrouillages (41; 42) reposent, en étant assurés contre tout pivotement, sur des rouleaux de guidage (36; 37; 38; 39; 46; 47; 48; 49) fixes par rapport aux bâtis latéraux.

6. Châssis pivotant bidirectionnellement selon la revendication 2, caractérisé en ce qu'extérieurement sur le bâti latéral (17; 18) et au-dessus du guidage (26; 28 ou 27; 29) des tourillons de pivotement (21; 23 ou 22; 24) prévus pour les axes de pivotement momentanés (56; 57) est respectivement prévu un guidage linéaire (68; 70 ou 69; 71), dans lequel un boulon de verrouillage (62; 64 ou 63; 65) est déplacable à l'aide de la force d'un ressort (67), parallèlement à l'axe longitudinal de chaque guidage (26; 28 ou 27; 29) pour les tourillons de pivotement (21; 23 ou 22; 24) de chaque axe de pivotement (56; 57) momentané.
